# EUROPÄISCHE PATENTSCHRIFT

(11) **EP 0 445 529 B1**
(45) Veröffentlichungstag und Bekanntmachung des Hinweises auf die Patenterteilung: **19.10.1994**
(21) Anmeldenummer: 91101440.5
(22) Anmeldetag: 04.02.1991
(51) Int. Cl.: F04C 15/04

(54) **Hydraulikanlage**
Hydraulic device
Dispositif hydraulique

(30) Priorität: 07.03.1990 DE 4007073
(43) Veröffentlichungstag der Anmeldung: 11.09.1991
(73) Patentinhaber: ROBERT BOSCH GMBH, 70442 Stuttgart (DE)
(72) Erfinder: Weigle, Dieter, Dipl.-Ing., W-7140 Ludwigsburg (DE); Olbrich, Gottfried, Dipl.-Ing., W-7123 Sachsenheim 2 (DE); Rustige, Hayno, Dipl.-Ing., W-7163 Oberrot (DE)

(56) Entgegenhaltungen:
- DE-A- 2 335 054
- DE-B- 1 040 904
- FR-A- 1 080 123
- GB-A- 1 031 667

## Beschreibung

### Stand der Technik

Die Erfindung betrifft eine Hydraulikanlage mit einer ihren Förderstrom regelnden Zahnradpumpe. Bei einer derartigen bekannten Pumpe beaufschlagt der Lastdruck, welcher an einem Verbraucher herrscht, unmittelbar ein Druckfeld, welches auf die Dichtplatte einwirkt. Eine derartige Steuerung der Dichtplatte ist nicht besonders genau.

### Vorteile der Erfindung

Die Hydraulikanlage mit dem kennzeichnenden Merkmal des Hauptanspruchs hat demgegenüber den Vorteil, daß die Fördermenge der in der Hydraulikanlage verwendeten Zahnradpumpe sehr genau geregelt werden kann. Weitere Vorteile ergeben sich aus den Unteransprüchen.

### Zeichnung

Ausführungsbeispiele der Erfindung sind in der nachfolgenden Beschreibung und Zeichnung wiedergegeben. Letztere zeigt in Figur 1 eine Hydraulikanlage in schematischer Darstellung, in Figur 2 eine Anwendung bei einem Zahnradmotor, in Figur 3 eine weitere Variante, in Figur 4 einen Längsschnitt durch eine Zahnradpumpe und in Figur 5 einen Schnitt längs II-II nach Figur 4.

### Beschreibung der Ausführungsbeispiele

In Figur 1 ist mit 10 eine Zahnradpumpe bezeichnet, die Druckmittel über eine Saugleitung 11 aus einem Behälter 12 ansaugt und dieses in eine Förderleitung 13 verdrängt. An die Förderleitung können mehrere Wegeventile 14, 15 angeschlossen sein, von denen Verbraucherleitungen 16, 17 zu Verbrauchern 18 und nicht weiter dargestellten führen. Jedes Wegeventil hat am Steuerschieber in bekannter Weise eine Meßblende 19 bzw. 20, welche mit nicht weiter dargestellten Kammern in Verbindung stehen, an die eine Steuerleitung 21 angeschlossen ist. An die Förderleitung 13 ist eine Steuerleitung 23 angeschlossen, welche an die eine Stirnseite 24 A einer Druckwaage 24 heranführt. Von der Steuerleitung 21 zweigt eine Stichleitung 25 ab, die in eine Steuerleitung 26 eindringt, welche einerseits an der der Stirnseite 24 A gegenüberliegenden Stirnseite 24 B der Druckwaage 24 mündet, andererseits an einem Druckbegrenzungsventil 27. Auf die Stirnseite 24 B wirkt auch eine Regelfeder 28 ein. Von der Steuerleitung 23 zweigt eine Leitung 29 ab, welche in eine Leitung 30 mündet, die von der Druckwaage 24 zur Zahnradpumpe führt und dort an einer Dichtplatte 31 mündet, auf welche weiter hinten näher eingegangen ist. In der Leitung 29 ist eine Drossel 32 angeordnet. Vom Innenraum der Zahnradpumpe 10 führt eine Rückleitung 34 zum Behälter. In diese Rückleitung mündet auch die von der Druckwaage 24 ausgehende Ablaufleitung 35, in welche wiederum die Ablaufleitung 36 des Druckbegrenzungsventils 27 eindringt. In der Steuerleitung 21 ist vor der Leitungsabzweigung 25 noch eine Drossel 37 angeordnet.

Wenn die Pumpe 10 eingeschaltet wird und wenn sich die Wegeventile 14, 15 in Neutralstellung befinden, fließt das geförderte Druckmittel über die von den Zahnrädern abgehobene Dichtplatte 31 und Leitung 34 zurück zum Behälter. Die Druckwaage ist dabei über die Leitung 21 (Y) entlastet, so daß die Pumpe nur gegen einen sehr geringen Druck fördert.

Wird beispielsweise das Wegeventil 14 zugeschaltet, dann schließt die Druckwaage durch den Signaldruck in Leitung 21, der dem in Leitung 13 entspricht, so daß aus der Leitung 30 kein Druckmittel über die Druckwaage 24 in die Rückleitung 35 fließen kann. Der in den Leitungen 13, 23, 29 und 30 herrschende Druck drückt die Dichtplatte 31 an die Zahnradseitenflächen, das heißt es kann kein Druckmittel im Inneren von der Hochdruckseite zur Niederdruckseite der Zahnradpumpe abströmen. Dadurch steigt nun der Druck in der Förderleitung 13 und der Verbraucherleitung 16, und der Lastdruck am Verbraucher, das heißt derjenige hinter der Drossel 19, wird über die Steuerleitung 21 auf die Stirnseite 24 B der Druckwaage übertragen. Übersteigt die Druckkraft einschließlich der Kraft der Ringfeder 28 die Druckkraft aus der Druckleitung 23 auf die Stirnseite 24 A, so öffnet sich die Druckwaage, worauf der Druck in der Leitung 30 absinkt, das heißt in dieser Leitung wird ein Steuerdruck für die Dichtplatte 31 gebildet, der aber so ausgelegt ist, daß er wesentlich niedriger ist als der Druck in der Leitung 23. Herrscht in der Förderleitung beispielsweise ein Druck von 153 bar, in der Steuerleitung 21 ein Druck von 150 bar - die Druckdifferenz entsteht an der Drossel 19 - so bildet die Druckwaage in der Leitung 30 beispielsweise einen Druck von 120 bar. Auf diese Weise erhält man eine Druckabsenkung in der Leitung 30, was zur Verbesserung der Steuerempfindlichkeit beiträgt. Entsprechend der Steuerschiebereinstellung und damit dem geöffneten Querschnitt der Blende 19 wird nun stets in der Leitung 30 ein solcher Druck gebildet, daß die Dichtplatte 31 entweder an den Zahnradseitenflächen anliegt oder etwas von diesen abgehoben wird. In letzterem Falle kann Druckmittel unmittelbar von der Hochdruck- zur Niederdruckseite abströmen. Daraus ist zu erkennen, daß man hiermit auf einfachste Weise, das heißt mit nur einer Druckwaage und einer Dichtplatte 31, eine exakte Förderstromregelung einer Zahnradpumpe erhält. Das intern in diese abströmende Druckmittel fließt über die Leitung 34 zum Behälter 12. Die Drossel 32 dient zur Begrenzung des der Druckwaage zu- bzw. an dieser abfließenden Druckmittels.

Das Druckbegrenzungsventil 27 ist ein Maximaldruckventil. Ist beispielsweise der maximale Druck in der Hydraulikanlage erreicht und öffnet das Druckbegrenzungsventil 27, so geht auch sofort die Druckwaage 24 in geöffnete Stellung und entlastet damit die Dichtplatte 31 vollständig, so daß sämtliches von der Zahnradpumpe 10 geförderte Druckmittel sofort von der Hochdruck- zur Niederdruckseite abströmt. Damit erhält man also eine interne Druckbegrenzung. Die Drossel 37 dient dabei der Differenzdruckerzeugung für die Druckwaagenansteuerung.

Beim Ausführungsbeispiel nach Figur 2 handelt es sich gewissermaßen um die Umkehrung oben genannten Beispiels, das heißt hier findet eine Förderstromregelung eines Zahnradmotors mit Dichtplatte und Druckwaage statt. Die für die Regelung notwendige Druckdifferenz wird erzeugt durch eine verstellbare Drossel 40, welche in der Rückleitung 41 vom Zahnradmotor 42 zum Behälter angeordnet ist. Der Druckabfall an der Drossel 40 wirkt an der Druckwaage 24. Der Steuerdruck wird in einer Leitung 45 erzeugt, welche an eine Leitung 29 angeschlossen ist, die von der Druckleitung ausgeht, und zwar an einer Stelle stromaufwärts der Drossel 32. Um ein leichtes Anfahren des Zahnradmotors 42 zu erreichen, wird die Druckwaage über die Drossel 40 so gesteuert, daß in der Steuerleitung 45 bei geöffneter Druckwaage ein geringer Steuerdruck herrscht, so daß die Dichtplatte 31 sich von den Zahnradseitenflächen abgehoben hat. Diese übt nun keine Reibungskraft auf die Zahnräder aus, so daß der Zahnradmotor leicht anlaufen kann. Bei zunehmender Belastung des Zahnradmotors wird die Dichtplatte mehr und mehr an die Zahnradseitenflächen angelegt, so daß die interne Hochdruck- Niederdruckverbindung unterbrochen wird und der Zahnradmotor sein volles Drehmoment erreicht. Je nach den Bedingungen am Verbraucher bzw. Einstellung der Drossel 40 kann nun die Drehzahl des Zahnradmotors 42 mit Hilfe der Druckwaage 24 leicht geregelt werden.

Das Ausführungsbeispiel nach Figur 3 weicht insofern gegenüber den vorherigen ab, als hier zwei Zahnradpumpen 10, 50 vorgesehen sind, die von einer gemeinsamen Welle angetrieben sind. Die Dichtplatte 31 ist an der Zahnradpumpe 50 angeordnet, die über ihre Förderleitung 51 an die Förderleitung 13 der Pumpe 10 angeschlossen ist. Die Wegeventile 14, 15 sind wiederum so ausgebildet wie im Ausführungsbeispiel nach Figur 1, wo die lastdruckführende Steuerleitung 52 an eine Druckwaage 53 herangeführt ist, deren andere Seite über eine an die Förderleitung 13 angeschlossene Leitung 54 beaufschlagt ist. Von der Druckwaage 53 führt eine Steuerleitung 55 an die Dichtplatte 31. Man erreicht auf diese Weise, daß die abschaltbare Zahnradpumpe 50 über die Dichtplatte 31 gesteuert wird, das heißt deren Fördermenge, und die das Steuersignal von der Druckwaage 53 erhält. Es handelt sich also um eine Anlage, in der die Pumpe 10 stets den vollen Förderstrom in die Anlage fördert, während die fördermengengeregelte Pumpe 50 je nach Bedarf vom Lasdrucksignal eine entsprechende Druckmittelmenge zusteuert, die zwischen Null und maixmal liegt.

Die Ausführungsbeispiele nach den Figuren 4 und 5 zeigen die in der Hydraulikanlage verwendete Zahnradpumpe 10. Diese ist jedoch nicht in allen kontruktiven Einzelheiten gezeigt. Sie weist ein Gehäuse 60 auf, das beidseitig durch Deckel 61, 62 verschlossen ist. Im Inneren des Gehäuses kämmen zwei Zahnräder 63, 64 im Außeneingriff miteinander, deren Wellen 65, 66 in Lagerkörpern 67, 68 angeordnet sind. Zwischen dem Lagerkörper 68 und den Zahnrädern ist die Dichtplatte 31 angeordnet, welche die Kontur des Innenraums aufweist und die Zahnräder überdeckt. Die Lagerkörper 67, 68 sowie die Dichtplatte 31 und auch die Zahnräder sind mit geringem axialem Spiel im Gehäuse 60 gelagert. Zwischen der Dichtplatte 31 und dem Lagerkörper 68 sind zwei Druckfelder A und B ausgebildet von denen das Druckfeld A dauernd vom Hochdruck beaufschlagt ist, welcher in einer Gehäusebohrung 70 herrscht, welche in Höhe der Zahnräder von außen her in eine Ausnehmung 71 eindringt, welche sich entlang des Gehäuseinnenraums erstreckt. An der Bohrung 70 liegt die Hochdruckseite HD, an welche die Förderleitung 13 angeschlossen ist. Ihr gegenüber und achsgleich ist im Gehäuse eine Bohrung 72 ausgebildet, welche in eine Ausnehmung 73 mündet, welche ebenfalls entlang des Innenraums verläuft. Die Bohrung 72 ist die Niederdruckseite ND, von ihr führt die Leitung 11 zum Behälter 12, aus welcher die Zahnradpumpe Druckmittel ansaugt.

Das Druckfeld B ist das gesteuerte Druckfeld, an welches die Leitung 30 nach Figur 1 angeschlossen ist. Sie ist in Figur 5 als kurze strichpunktierte Bohrung gekennzeichnet. Durch entsprechende Beaufschlagung des Druckfelds B kann die Dichtplatte an die Zahnräder 63 angedrückt werden bzw. bei Entlastung des Druckfelds B wird die Dichtplatte 31 von den Zahnrädern abgehoben, da unterhalb dieser der Hochdruck der Maschine herrscht. Wie oben ausgeführt, ist die Dichtplatte in axialer Richtung etwas beweglich. Wenn sie von den Zahnradseitenflächen abgehoben hat, fließt das geförderte Druckmittel unmittelbar von der Hochdruckseite HD entlang der Zahnräder und unterhalb der Dichtplatte zur Tankseite. Die Zahnradpumpe fördert dann im Neutralumlauf. Je stärker die Dichtplatte an die Zahnräder angelegt wird, desto weniger Druckmittel kann diesen internen Kurzschluß benutzen und desto mehr des geförderten Druckmittels fließt in die Förderleitung 13. Auf diese und die oben geschilderte Weise erhält man also eine ziemlich exakte Förderstromregelung einer Zahnradpumpe bzw. Drehzahlregelung eines Zahnradmotors mit Hilfe einer ein Druckfeld steuernden Druckwaage.

## Patentansprüche

1. Hydraulikanlage mit einer den Förderstrom regelnden Zahnradpumpe (10) mit Hilfe einer sich an die Zahnradseitenflächen anlegenden, axial geringfügig beweglichen und von einem über eine Ventileinrichtung (24) beeinflußbaren Steuerdruck beaufschlagten Dichtplatte (31), die je nach Entfernung von den Zahnradseitenflächen einen mehr oder weniger großen Teil des von ihr erzeugten Förderstroms unmittelbar von der Hochdruckseite (HD) zur Niederdruckseite (ND) abströmen läßt, dadurch gekennzeichnet, daß die Ventileinrichtung eine parallel an die Förderleitung (13) der Zahnradpumpe angeschlossene Druckwaage (24) ist, die einerseits vom Förderdruck der Zahnradpumpe beaufschlagt ist, andererseits vom Lastdruck von an die Förderleitung angeschlossenen Verbrauchern, wobei der Lastdruck in bekannter Weise an einer Steuerkante (19, 20) des dem betreffenden Verbraucher vorgeschalteten Wegeventils (14, 15) abgenommen wird.

2. Anlage nach Anspruch 1, dadurch gekennzeichnet, daß der Druckwaage (24) in ihrer vom Lastdruck beaufschlagten Zuleitung (21, 25) ein Druckbegrenzungsventil (27) für Maximaldruckeinstellung parallel geschaltet ist.

3. Anlage nach Anspruch 1 und/oder 2, dadurch gekennzeichnet, daß von der Druckwaage (24) über eine Steuerleitung (30) ein Druckfeld (B) in der Zahnradpumpe gesteuert wird, das die Andrückkraft für die Dichtplatte (31) erzeugt.

4. Anlage nach Anspruch 1, dadurch gekennzeichnet, daß zwei Zahnradpumpen (10, 50) vorgesehen sind, von denen eine mit Hilfe der Dichtplatte (31) förderstromgeregelt ist und entsprechend dem Lastdruck an Verbrauchern eine entsprechende Druckmittelmenge in den Hydraulikkreis einbringt, wobei die Druckwwaage (53) in den Wegeventilblock integriert ist.

5. Hydraulikanlage mit einem Zahnradmotor, dessen Förderstrom über eine Ventileinrichtung (24) regelbar ist, wobei die Drehzahl des Zahnradmotors (42) mit Hilfe einer Dichtplatte (31) zegelbar ist, deren Druckfeld über eine Steuerleitung (45) von einer Druckwaage (24) gesteuert wird, dadurch gekennzeichnet, daß die Ventileinrichtung eine Druckwaage (24) ist, die vom Differenzdruck einer verstellbaren Drossel (40) gesteuert ist, welche sich in der Rückleitung (41) des Zahnradmotors befindet.

## Claims

1. Hydraulic system with a gear pump (10) controlling the delivery flow with the aid of a sealing plate (31), which comes into contact with the gearwheel side surfaces, which can be moved slightly in the axial direction, which is acted upon by a control pressure which can be influenced by a valve device (24) and which permits a larger or smaller proportion of the delivery flow generated by it to drain directly from the high-pressure side (HP) to the low-pressure side (LP) depending on the distance from the gearwheel side surfaces, characterized in that the valve device is a pressure balance (24) connected in parallel to the delivery conduit (13) of the gear pump, one side of which pressure balance (24) is acted upon by the delivery pressure of the gear pump and the other side of which is acted upon by the load pressure of consumption units connected to the delivery conduit, the load pressure being tapped in known manner at a control edge (19, 20) of the directional valve (14, 15) connected upstream of the relevant consumption unit.

2. System according to Claim 1, characterized in that a pressure limiting valve (27) for maximum pressure setting is connected in parallel with the pressure balance (24), in its supply conduit (21, 25), which is subjected to the load pressure.

3. System according to Claim 1 and/or 2, characterized in that a pressure field (B) in the gear pump, which pressure field (B) generates the pressure force for the sealing plate (31), is controlled by the pressure balance (24) by means of a control conduit (30).

4. System according to Claim 1, characterized in that two gear pumps (10, 50) are provided, the delivery flow of one of them being controlled with the aid of the sealing plate (31) and introducing a corresponding pressure medium quantity into the hydraulic circuit corresponding to the load pressure at consumption units, the pressure balance (53) being integrated in the directional valve block.

5. Hydraulic system with a gear motor whose delivery flow can be controlled by means of a valve device (24), it being possible to control the rotational speed of the gear motor (42) with the aid of a sealing plate (31) whose pressure field is controlled by a pressure balance (24) via a control conduit (45), characterized in that the valve device is a pressure balance (24) which is controlled by the differential pressure of an adjustable throttle (40) which is located in the return conduit (41) of the gear motor.

## Revendications

1. Dispositif hydraulique comportant une pompe à engrenage (10) réglant le débit, avec une plaque d'étanchéité (31) appliquée contre les flancs des engrenages, cette plaque étant légèrement mobile dans la direction axiale et elle est sollicitée par la pression de commande d'une installation de soupape 24, et suivant son éloignement des flancs des roues dentées, la plaque d'étanchéité laisse passer une fraction plus ou moins importante du débit créé par la pompe, directement du côté haute pression (HD) vers le côté basse pression (ND), dispositif caractérisé en ce que le dispositif à soupape est une balance de pression (24) branchée en parallèle sur la conduite de transfert (13) de la pompe à engrenage, cette balance étant d'une part sollicitée par la pression de refoulement de la pompe à engrenage et d'autre part par la pression de charge des utilisateurs reliés à la conduite de transfert, la pression de charge étant prise de manière connue sur une arête de commande (19, 20) du distributeur à tiroir (14, 15) en amont de l'utilisateur concerné.

2. Dispositif selon la revendication 1, caractérisé en ce que la balance de pression (24) comporte en parallèle dans sa conduite d'alimentation (21, 25) sollicitée par la pression de charge, une soupape de limitation de pression (27) pour régler la pression maximale.

3. Dispositif selon la revendication 1 et/ou 2, caractérisé en ce que la balance de pression (24) commande par une conduite de commande (30) un champ de pression (B) dans la pompe à engrenage et ce champ de pression crée la force d'application de la plaque d'étanchéité (31).

4. Dispositif selon la revendication 1, caractérisé par deux pompes à engrenage (10, 50) dont l'une est régulée en débit par la plaque d'étanchéité (31) et fournit en fonction de la pression de charge au niveau des utilisateurs, une quantité de fluide sous pression au circuit hydraulique, la balance de pression (53) étant intégrée au bloc du distributeur à tiroir.

5. Dispositif hydraulique comportant un moteur à engrenage dont le débit se règle par une installation à soupape (24), la vitesse de rotation du moteur à engrenage (42) étant réglable par une plaque d'étanchéité (31) dont le champ de pression est commandé à partir d'une balance de pression (24) par la conduite de commande (45), dispositif caractérisé en ce que l'installation de soupape est une balance de pression (24) commandée par la différence de pression d'un organe d'étranglement réglable (40) qui se trouve dans la conduite de retour (41) du moteur à engrenage.
